# EUROPÄISCHE PATENTANMELDUNG

(11) **EP 0 319 612 A1**
(43) Veröffentlichungstag der Anmeldung: **14.06.1989**
(21) Anmeldenummer: 87118418.0
(22) Anmeldetag: 11.12.1987
(51) Int. Cl.: A62B 18/08

(54) **Das Sprechen und Ausatmen zulassende Vorrichtung, insbesondere für Atemschutzmasken**

(71) Anmelder: ZENTRALEN INSTITUT PO CHIMITSCHESKA PROMISCHLENOST, Sofia (BG)
(72) Erfinder: Nentchev Nentchev, Valentin, Dipl.-Ing., 1463 Sofia (BG)
(74) Vertreter: Finck, Dieter, Dr.Ing.

(57) **Zusammenfassung**

Die Vorrichtung besteht aus einem Außenrohr (1), in welchem koaxial ein Innenrohr (2) angeordnet ist. Das Außenrohr (1) und das Innenrohr (2) sind in ihrem einen Endbereich durch eine Abschlußwand (3) verbunden. In diesem Endbereich ist das Innenrohr (2) von einer schallübertragenden Einrichtung (6) luftdicht abgeschlossen. Zwischen dem Innenrohr (2) und dem Außenrohr (1) ist wenigstens ein Ausatemventil (4) angeordnet. In dem Außenrohr (1) sind zwischen dem Ausatemventil (4) und der Abschlußwand Luftaustrittsöffnungen (5) vorgesehen. Diese Vorrichtung benötigt beim Einbau in die Atemschutzmaske wenig Platz und gewährleistet den erforderlichen Schutz gegenüber der Außenatmosphäre ohne die Schallübertragung beim Sprechen oder das Ausatmen merklich zu beeinträchtigen.

## Beschreibung

Die Erfindung betrifft eine das Sprechen und Ausatmen zulassende Vorrichtung mit einer schallübertragenden Einrichtung und wenigstens einem Ausatemventil, dem wenigstens eine Luftaustrittsöffnung nachgeordnet ist, insbesondere für Atemschutzmasken.

Bei einer solchen, aus der DE-OS 34 46 771 bekannten Vorrichtung, die nasen- bzw. mundseitig abdichtend in der Frontseite einer Gasmaske eingesetzt wird, sind die schallübertragende Einrichtung, die aus einer in einem Ventilträger abdichtend eingespannten schallübertragenden Membrane besteht, und das Ausatemventil, welches einen Ventilsitz am Ventilträger und eine zentral am Ventilsitz festgelegte Ventilmembran aufweist, untereinander angeordnet.

Das bedeutet, daß der Ventilträger eine beträchtliche Fläche der Atemschutzmaske einnimmt und ein relativ großer Bereich um die Nase und um den Mund der die Atemschutzmaske tragenden Person vorhanden ist, in welchem die Maske nicht am Gesicht anliegt. Ungünstig ist ferner, daß die schallübertragende Membran um das Aus atemventil im Bezug auf die Strömungsrichtung ausgeatmeter Luft zueinander versetzt sind, was die Schallübertragung beeinträchtigt. Da die Fläche, die das Ausatemventil einnimmt, relativ klein ist, ist die Flexibilität des Ausatemventils beeinträchtigt, so daß sein Widerstand pro Flächeneinheit groß ist, also für das Ausatmen ein entsprechend hoher Druck erzeugt werden muß. Außerdem steht nur ein begrenzter Raum zur Verfügung, der eine Hintereinanderanordnung von mehreren Ausatmungsventilen zur Steigerung des Schutzgrades der Atemschutzmaske in Bezug auf stark giftige Gase oder Dämpfe nicht zulässt.

Die der Erfindung zugrundeliegende Aufgabe besteht deshalb darin, die Vorrichtung der gattungsgemäßen Art so auszubilden, daß sie bei minimalem Anteil der Atemschutzmaskenoberfläche und bei minimalem freien Raum um Nase und um Mund den Schutz vor giftigen Gasen oder Dämpfen einwandfrei gewährleistet, wobei der Widerstand beim Ausatmen gering ist und eine einwandfreie Schallübertragung ohne zusätzliche Verstärkungsmittel gewährleistet ist.

Diese Aufgabe wird ausgehend von der gattungsgemäßen Vorrichtung durch ein Außenrohr, in welchem koaxial ein Innenrohr angeordnet ist, und durch eine das Außenrohr und das Innenrohr in einem Endbereich verbindende Abschlußwand gelöst, wobei in diesem Endbereich das Innenrohr von der schallübertragenden Einrichtung luftdicht abgeschlossen ist, das Ausatemventil abdichtend zwischen dem Innenrohr und dem Außenrohr angeordnet ist und die Luftaustrittsöffnungen im Außenrohr zwischen dem Ausatemventil und der Abschlußwand vorgesehen sind.

Eine baulich einfach gestaltete Ausführungsform ergibt sich dann, wenn die Abschlußwand von einer kegelförmigen Erweiterung des Innenrohres gebildet wird.

Zweckmäßigerweise besteht das Ausatemventil aus einem scheibenförmigen Ventilsitz und aus einem auf der der Abschlußwand zugewandten Seite des Ventilsitzes angeordneten Ventilmembrane, die jeweils mit einer zentralen Öffnung das Innenrohr umschließen.

Eine vorteilhafte Ausgestaltung zeichnet sich dabei durch eine Vielzahl von im Ventilsitz konzentrisch zu seiner zentralen Öffnung ausgebildeten Öffnungen aus.

Die aus einer Ringscheibe aus elastischem Material bestehende Ventilmembrane kann dabei vorteilhafterweise auf der einen Seite oder beidseitig mit Rippen versehen sein oder ein stufenförmiges Profil aufweisen.

Die Schutzwirkung kann außerdem durch wenigstens ein zwischen dem Außenrohr und dem Innenrohr axial im Abstand zu der von der Abschlußwand abgewandten Seite des einen Ausatemventils angeordnetes weiteres Ausatemventil erhöht werden.

Mit der erfindungsgemäßen Vorrichtung ist es möglich, den Einbau von Ventilen oder anderen Elementen in den Seitenwänden der Maske wegzulassen, so daß sich diese optimal an das Gesicht anlegen kann. Die in die Atemschutzmaske eingesetzten Gläser können bezogen auf die Augen ganz nahe daran angeordnet werden, wodurch der Blickwinkel vergrößert und ein Arbeiten mit optischen Geräten ermöglicht werden kann. Da die schallübertragende Einrichtung und die Ausatemventile auf ein und derselben Achse in unmittelbarer Nähe zum Mund positioniert werden können, treffen der Strom der ausgeatmeten Luft und die Schallwellen auf kürzestem Weg direkt auf die Ausatemventile und die schallübertragende Einrichtung, was Übertragungsverluste weitgehend reduziert. Aufgrund der großen Fläche der Ausatemventile und aufgrund der speziellen Befestigung der Ventilmembranen ist der Widerstand gegen das Öffnen beim Ausatmen gering und die Zeit kurz, in der die Ausatemventile nach Beendigung des Ausatmens schließen, wodurch das Eindringen von giftigen Gasen oder Dämpfen oder anderen Substanzen vermieden wird. Da die von der Vorrichtung im Frontteil einer Atemschutzmaske eingenommene Fläche praktisch nicht größer ist als die Fläche, die sonst nur von der schallübertragenden Einrichtung eingenommen wird, ist die Bauweise der Vorrichtung sehr kompakt.

Anhand einer Zeichnung wird eine Ausführungsform der Erfindung näher erläutert. Es zeigt:
Fig. 1 die Vorrichtung schematisch im Axialschnitt,
Fig. 2 ein in der Vorrichtung eingesetztes Ausatemventil im Axialschnitt,
Fig. 3 den Ventilsitz des Ausatemventils in einer Stirnansicht und
Fig. 4 die Ventilmembrane des Ausatemventils in der Stirnansicht.

Die das Sprechen und Ausatmen zulassende Vorrichtung besteht aus einem Außenrohr 1 und einem koaxial dazu ange ordneten Innenrohr 2, die in Fig. 1 im linken Teil, also dem von der Atemschutzmaske wegweisenden Teil, durch eine Abschlußwand 3 miteinander verbunden sind, welche von einer kegelförmigen Erweiterung des Innenrohrs 2 gebildet wird. In dem zwischen dem Außenrohr 1 und dem Innenrohr 2 gebildeten Ringraum sind Ausatemventile 4 angeordnet. In dem Breich des Außenrohrs 1 zwischen der Abschlußwand 3 und dem der Abschlußwand 3 nächstgelegenen Ausatemventil 4 befinden sich Luftaustrittsöffnungen 5 für die ausgeatmete Luft. Vor der Abschlußwand 3 ist eine schallübertragende Einrichtung 6 angebracht, welche den Ausgang des Innenrohrs 2 am vorderen Ende hermetisch abschließt.

Wie aus Fig. 2 zu ersehen ist, besteht jedes Ausatemventil 4 aus einem Ventilsitz 7 und aus einer Ventilmembrane 8, die abdichtend zwischen dem Außenrohr 1 und dem Innenrohr 2 angebracht sind.

Wie aus Fig. 3 zu ersehen ist, hat der Ventilsitz 7 die Form einer Scheibe mit einer zentralen Öffnung 9, zu der konzentrisch Öffnungen 10 angeordnet sind, durch die die ausgeatmete Luft abströmt.

Die in Fig. 4 gezeigte Ventilmembrane 8 besteht aus einem elastischen Material und hat die Form einer Scheibe mit einer zentralen Öffnung 11. Auf der einen oder auf beiden Seiten der Ventilmembrane 8 können Rippen vorgesehen sein, die Ventilmembrane 8 kann auch ein stufenförmiges Profil aufweisen, was im einzelnen nicht dargestellt ist.

Wie aus Fig. 2 zu ersehen ist, ist die Ventilmembrane 8 auf der der Abschlußwand 3 zugewandten Seite des Ven tilsitzes 7 angeordnet. Dabei ist am Innenrohr 2 eine Schulter vorgesehen, an der der die zentrale Öffnung 11 umgebende Rand der Ventilmembrane 8 anliegt und dagegen durch einen die zentrale Öffnung 9 des Ventilsitzes umgebenden Ringsteg gehalten wird. Der Ventilsitz 7 ist über radiale Stege mit einem äußeren Ringsteg verbunden, wobei der innere Ringsteg, der äußere Ringsteg und die radialen Stege die Öffnungen 10 für den Durchlaß der ausgeatmeten Luft begrenzen. Mit dem äußeren Ringsteg des Ventilsitzes 7 ist auf der der Abschlußwand 3 zugewandten Seite eine Außenschulter ausgebildet, in die ein Dichtungsring eingelegt ist, der die Abdichtung des Ventilsitzes 7 gegenüber der Innenwand des Außenrohres 1 gewährleistet. Die Ventilmembrane 8 ist bei diesem Aufbau innenrohrseitig fixiert und liegt abdichtend an dem äußeren Ringsteg des Ventilsitzes 7 auf, von dem sie durch den Druck beim Ausatmen abhebt, wodurch die ausgeatmete Luft durch die Öffnungen 10 zu den Luftaustrittsöffnungen 5 abströmen kann.

Die ausgeatmete Luft gelangt also, nachdem der Widerstand der Ausatemventile 4 überwunden ist, durch die Luftaustrittsöffnungen 5 in die Außenatmosphäre. Die Schallschwingungen beim Sprechen werden durch das Innenrohr 2 auf die von einer Membrane gebildeten schallübertragenden Einrichtung 6 übertragen und von dieser in Form von Schwingungen an die Umgebung. Da sich die Ausatemventile 4 nach dem Ausatmen sehr schnell schließen, wird das Eindringen der Luft der Außenatmosphäre verhindert. Selbst wenn kleine Mengen der Außenluft durch das den Luftaustrittsöffnungen 5 direkt vorgeordnete erste Ausatemventil 4 in den Raum zwischen dem Außenrohr 1 und dem Innen rohr 2 gelangen sollten, bleibt diese Luft zwischen den im Abstand angeordneten Ausatemventilen 4 eingeschlossen und wird mit dem nächstfolgenden Ausatmen wieder zur Außenatmosphäre transportiert.

## Patentansprüche

1. Das Sprechen und Ausatmen zulassende Vorrichtung mit einer schallübertragenden Einrichtung (6) und wenigstens einem Ausatemventil (4), dem wenigstens eine Luftaustrittsöffnung (5) nachgeordnet ist, insbesondere für Atemschutzmasken, **gekennzeichnet** durch ein Außenrohr (1), in welchem koaxial ein Innenrohr (2) angeordnet ist, und durch eine das Außenrohr (1) und das Innenrohr (2) in einem Endbereich verbindende Abschlußwand (3), wobei in diesem Endbereich das Innenrohr (2) von der schallübertragenden Einrichtung (6) luftdicht abgeschlossen ist, das Ausatemventil (4) abdichtend zwischen dem Innenrohr (2) und dem Außenrohr (1) angeordnet ist, und die Luftaustrittsöfnungen (5) im Außenrohr (1) zwischen dem Ausatemventil (4) und der Abschlußwand (3) vorgesehen sind.

2. Vorrichtung nach Anspruche 1, dadurch **gekennzeichnet,** daß die Abschlußwand (3) von einer kegelförmigen Erweiterung des Innenrohrs (2) gebildet wird.

3. Vorrichtung nach Anspruche 1 oder 2, dadurch **gekennzeichnet,** daß das Ausatemventil (4) aus einem scheibenförmigen Ventilsitz (7) und aus einer auf der der Abschlußwand (3) zugewandten Seite des Ventilsitzes (7) angeordneten Ventilmembrane (8) besteht, die jeweils mit einer zentralen Öffnung (9 bzw. 11) das Innenrohr (1) umschließen.

4. Vorrichtung nach Anspruche 3, **gekennzeichnet** durch eine Vielzahl von im Ventilsitz (7) konzentrisch zu seiner zentralen Öffnung (9) ausgebildeten Öffnungen (10).

5. Vorrichtung nach einem der Ansprüche 1 bis 4, dadurch **gekennzeichnet,** daß die aus einer Ringscheibe aus elastischem Material bestehende Ventilmembrane (8) auf der einen Seite oder beidseitig mit Rippen versehen ist oder ein stufenförmiges Profil aufweist.

6. Vorrichtung nach einem der vorhergehenden Ansprüche, **gekennzeichnet** durch wenigstens ein zwischen dem Außenrohr (1) und dem Innenrohr (2) axial im Abstand zu der von der Abschlußwand (3) abgewandten Seite des einen Auslaßventils (4) angeordnetes weiteres Ausatemventil (4).
